# EUROPÄISCHE PATENTSCHRIFT

(11) **EP 0 611 852 B1**
(45) Veröffentlichungstag und Bekanntmachung des Hinweises auf die Patenterteilung: **09.07.1997**
(21) Anmeldenummer: 94101620.6
(22) Anmeldetag: 02.02.1994
(51) Int. Cl.: E04B 1/61, E04B 2/86

(54) **Wandelement, inbesondere Doppelwandelement**
Wall element, in particular a double wall element
Elément de paroi, en particulier élément de double paroi

(30) Priorität: 17.02.1993 DE 9302320 U
(43) Veröffentlichungstag der Anmeldung: 24.08.1994
(73) Patentinhaber: Gruber, Eva Maria, Dipl.-Ing., A-5700 Zell am See (AT)
(72) Erfinder: Gruber, Eva Maria, Dipl.-Ing., A-5700 Zell am See (AT)
(74) Vertreter: Viering, Jentschura & Partner

(56) Entgegenhaltungen:
- DE-A- 2 165 977
- GB-A- 578 631

## Beschreibung

Die Erfindung betrifft ein Wandelement zum Erstellen einer Wand, insbesondere einer großflächigen Schalungswand, aus einer Mehrzahl von Wandelementen, die mit ihren seitlichen Stoßrändern stumpf aneinanderstoßen, wobei das Wandelement eine im Einbauzustand vertikale Grundplatte mit geraden und zueinander parallelen seitlichen Stoßrändern an den Längsseiten der Grundplatte aufweist.

Erfindungsgemäße Wandelemente dienen insbesondere zum Erstellen von vorgefertigten großflächigen Schalungswänden. Die Erfindung kann jedoch auch für andersartige Wandelemente angewendet werden, mit denen beispielsweise Wände als Umbauten von Messeständen oder Raumteilerwände errichtet werden.

Als derartige Wände vorgefertigte großflächige Schalungswände haben den Vorteil, daß möglichst wenige Stöße im Wandbereich vorhanden sind, da diese sowohl während der Montage als auch in der Behandlung für die fertige Wandoberfläche relativ aufwendig zu bearbeiten sind (Abschalungen und Abstützungen im Montagezustand für das Ausbetonieren der Wände, Bandagen und Spachtelung der Stöße für glatte Wandoberflächen). Derartige vorgefertigte großflächige Schalungswände sind derzeit nur aus Holzwerkstoffplatten bekannt, die jedoch beispielsweise aufgrund ihrer Brennbarkeit und Verrottbarkeit nicht immer den Anforderungen entsprechen, welche für Wandaußenflächen an einen Hochbau gestellt werden.

Aus der GB-A-578 631 sind plattenförmige miteinander kombinierbare Wandelemente bekannt, die an den Längsseiten der Platten entweder einen seitlich mittig hervorstehenden einzelnen keilförmigen Einhängeansatz oder eine mittig in die Platte hineinreichende mit dem Einhängeansatz zusammenpassende Einhängeausnehmung aufweist. Der Einhängeansatz eines Wandelementes wird in die Ausnehmung eines anderen Wandelementes eingehängt, so daß die Stoßränder zweier nebeneinanderliegender Wandelemente aneinandergezogen werden.

Das deutsche Patent No. 2 165 977 offenbart plattenförmige Wandelemente, die zum Ausbilden einer mit einem Füllstoff ausfüllbare Mantelbetonwand kombiniert werden können. Um die Wandelemente nebeneinanderzusetzen, weisen die Wandelemente an den seitlichen Stoßrändern rechteckige gestufte Aussparungen und in diese passende über die seitlichen Stößränder vorstehende Zapfen auf.

Durch die Erfindung wird das Problem gelöst, wie Wandelemente der eingangs erwähnten Art so gestaltet werden können, daß sie in relativ kleinen Abmessungen auch aus anderem Material als Holzmaterial, insbesondere auch beispielsweise aus zementgebundenem Material, hergestellt und rasch zu einer großflächigen Wand aneinandergesetzt werden können.

Dies wird erfindungsgemäß mit einem Wandelement mit den Merkmalen gemäß Anspruch 1 erreicht.

Durch die erfindungsgemäße Gestaltung der Wandelemente kann in ein bereits aufgestelltes Wandelement ein zweites Wandelement beispielsweise mit einem Baukran verhältnismäßig einfach eingehängt werden, indem das zweite Wandelement mit seinem Einhängeansatz bis in Höhe der Einhängeausnehmung des ersten Doppelwandelementes angehoben und dann in die Einhängeausnehmung eingeführt wird, wonach es abgesenkt wird und dabei mit dem unteren Stirnrand seines Einhängeansatzes auf dem unteren Begrenzungsrand der Einhängeausnehmung in diese bis zum Aufeinandertreffen der einander benachbarten Stoßränder hineingleitet.

Bei einem derartigen Doppelwandelement wird bei dem Zusammensetzen außerdem der Vorteil erreicht, daß das einzuhängende Doppelwandelement mit den ebenen Außenseiten der Einhängeansätze an den grundplattenseitigen ebenen Begrenzungsflächen der Einhängeausnehmungen auch quer zu den Grundplatten gleitend geführt wird, weil die Einhängeansätze aufgrund ihrer Anordnung an der Innenseite der Grundplatten zwischen diese eingreifen. Dadurch ist nach dem Einhängen des zweiten Doppelwandelementes zugleich eine formschlüssige Verbindung der Doppelwandelemente in horizontaler Richtung sowie in Richtung nach unten und quer zu der Ebene der Grundplatten gewährleistet.

Durch die Anordnung der Einhängeansätze und der Einhängeausnehmungen an den Innenseiten der Grundplatten, jeweils von außen her gesehen hinter den Stoßrändern sind außerdem die Einhängeansätze und Einhängeausnehmungen nach dem Zusammenbauen der Doppelwandelemente nach außen hin abgedeckt, so daß von außen her nur die geraden Stoßfugen zwischen den aneinanderliegenden Stoßrändern sichtbar sind.

Solche Doppelwandelemente dienen bevorzugt zum Errichten von großflächigen Verbundschalungswänden bei dem die Grundplatten z.B. über Abstandshalter fest miteinander verbunden sind. Erfindungsgemäße Doppelwandelemente bieten den weiteren Vorteil, daß sie aufgrund ihrer Standfestigkeit im wesentlichen ohne oder mit nur wenigen Abstützungs- und Abschalungshilfen zu einer großflächigen Doppelwand zusammengesetzt werden können.

Der spitze Winkel, welchen die unteren Stirnränder der Einhängeansätze und die unteren Begrenzungsränder der Einhängeausnehmungen mit der Ebene des jeweils angrenzenden Stoßrandes einschließen, soll vorzugsweise nicht zu stumpf und nicht zu spitz sein. Als günstig hat sich ein Winkel im Bereich von 30 bis 60°, insbesondere 45° erwiesen. Allerdings können die Einhängeansätze und Einhängeausnehmungen auch andersartig ausgebildet sein, jedoch werden die Ausführungsformen mit schräg nach unten verlaufenden unteren Rändern bevorzugt.

Im weiteren werden bevorzugte Ausgestaltungen der Erfindung für Doppelwandelemente beschrieben; die betreffenden Merkmale lassen sich jedoch entsprechend auch für erfindungsgemäße Einfachwandelemente anwenden.

Gemäß einer besonders bevorzugten Ausgestaltung der Erfindung sind die Einhängeeinsätze und die Einhängeausnehmungen gegen die Ebene des jeweils angrenzenden Stoßrandes seitlich versetzt, so daß an den den Einhängeansatz aufweisenden Längsseiten der Grundplatten ein Falz vorhanden ist, in den die betreffende, die Einhängeausnehmung aufweisende Längsseite der benachbarten Grundplatte eingreift, und die Stoßfuge von innen her vollflächig abgedeckt ist.

Wenngleich die Einhängeansätze mit der Innenseite der Grundplatten bündig sein können, sind vorzugsweise die Einhängeansätze und die Einhängeausnehmungen begrenzende Plattenteile auf die ebenen Innenseiten der Grundplatten aufgesetzt.

Dabei können die Einhängeansätze und die die Einhängeausnehmungen begrenzenden Plattenteile als Einzelstücke auf die Innenseiten der Grundplatte aufgesetzt sein. Jedoch ist es auch möglich, daß die Einhängeansätze und/oder die Einhängeausnehmungen jeweils an einer Leiste ausgebildet sind, die über die Höhe der Grundplatten hin durchläuft. Dadurch kann eine einfache Herstellung des Einhängeansatzes und der Einhängeausnehmung verwirklicht werden, indem aus einer Platte eine langgestreckte Leiste ausgeschnitten wird, welche den Einhängeansatz aufweist und so das "Negativ" einer weiteren Leiste ausbildet, welche die Einhängeausnehmung aufweist. Auf diese Weise läßt sich eine sehr materialsparende Herstellung verwirklichen. Die beiden unterschiedlichen Leisten können dann an die jeweilige Längsseite der Grundplatten montiert werden. In beiden Fällen können durch den Zuschnitt der Grundplatten anfallender Verschnitt, der andernfalls entsorgt werden müßte, für die Ausbildung der Einhängeansätze und der die Einhängeausnehmungen begrenzenden Plattenteile verwendet werden.

Im Prinzip kann je nach der Höhe der Grundplatten bereits ein Einhängeansatz bzw. eine Einhängeausnehmung an den Längsseiten der Grundplatten genügen. Vorzugsweise jedoch weist jede Längsseite der Grundplatten eine Mehrzahl von Einhängeansätzen bzw. Einhängeausnehmungen auf. Dadurch läßt sich eine stabilere Verbindung zwischen den einander benachbarten Doppelwandelementen erzielen. Gemäß einer vorteilhaften Weiterbildung der Erfindung kann dabei die Verteilungsdichte von Einhängeansätzen bzw. Einhängeausnehmungen bei den jeweiligen Längsseiten im unteren Bereich des Doppelwandelements größer sein als in dessen oberem Bereich. Dadurch ist eine höhere Verbindungsfestigkeit im unteren Bereich gewährleistet, in welchem in der Anwendungsform der Doppelwandelemente als Schalungsplattenelemente eine höhere Belastung aufgrund des Druckes des zwischen die Grundplatten gegossenen flüssigen Betons vorhanden ist.

In dem Fall, daß die Einhängeansätze jeweils durch einzelne auf die Grundplatte aufgesetzte Platten ausgebildet sind, können in die Lücken zwischen die Einhängeansätze Zwischenstücke eingebaut sein, wodurch sich eine stabilere Konstruktion und eine bessere Lagegenauigkeit der Einhängeansätze ergibt und außerdem der Stoßrand auch im Bereich zwischen aufeinanderfolgenden Einhängeansätzen durch über den Stoßrand vorstehende Zwischenstücke abgedeckt werden kann. Eine solche Abdeckung kann auch mit der oben erwähnten, die Einhängeansätze tragenden Leiste erreicht werden, wenn diese über den Stoßrand seitlich hinausragt.

Die Einhängeausnehmungen können, abgesehen von dem erforderlichen Spiel komplementär zu den Einhängeansätzen ausgebildet sein. Vorgezogen wird jedoch, daß die parallel zu den Stoßrändern gemessene Höhe der Einhängeausnehmungen größer als die betreffende Höhe der Einhängeansätze ist. Hierdurch wird die Montage der Doppelwandelemente begünstigt.

Vorteilhaft ist das Doppelwandelement aus einem im wesentlichen zementgebundenen Material, aus Rigips oder aus Holz hergestellt. Die Wahl des Werkstoffs erfolgt passend zu der jeweiligen Anwendung, d.h. der Anwendung als Stellwand oder dergl. oder für eine verlorene Schalung.

Wenngleich die Doppelwandelemente auf der Baustelle zu der Doppelwand zusammengesetzt werden können, wird es erfindungsgemäß bevorzugt, sie bereits im Werk zu einer vorgefertigten großflächigen Doppelwand zusammenzusetzen und miteinander zu verbinden, bevorzugt durch Verkleben, aber auch mit Hilfe anderer Verbindungsarten wie Verschrauben, Vernieten oder Verdübeln und dergl. Die Erfindung bezieht sich daher auch auf eine derartige vorgefertigte Doppelwand. Hierbei können auch Paßstücke wie auch sämtliche erforderlichen Öffnungen, wie Türen, Fenster, Durchbrüche und dergl. bereits im Werk vorgesehen werden.

Die Erfindung wird nachfolgend anhand von Ausführungsbeispielen unter Bezugnahme auf die Zeichnung erläutert. In der Zeichnung zeigen:
Fig. 1a und 1b eine perspektivische Ansicht eines Abschnitts der einen Längsseite des Doppelwandelements;
Fig. 2a und 2b eine perspektivische Ansicht eines Abschnitts der anderen Längsseite des Doppelwandelements;
Fig. 3 eine Seitenansicht zweier ineinander eingehängter Grundplatten zweier Doppelwandelemente und eines dritten Doppelwandelements kurz vor dem Einhängen, gesehen auf die Innenseite der Grundplatten;
Fig. 4 einen Schnitt längs der Schnittlinie A-B in Fig. 3; und
Fig. 5 eine Seitenansicht einer Grundplatte, von der Innenseite her, d.h. von dem Zwischenraum zwischen den Grundplatten her betrachtet.

Wie aus Fig. 1a und 1b ersichtlich ist, weist das Doppelwandelement zwei Grundplatten 1 auf, welche parallel zueinander verlaufen. Die beiden Grundplatten 1 sind in der gezeigten Ausführungsform mittels Abstandshaltern 2 miteinander verbunden und werden von diesen fest in ihrer parallelen Lage gehalten. Es ist aber auch möglich, die Grundplatten 1 auf andere Weise fest zusammenzuhalten, z.B. mit Hilfe von Schrauben und Hülsen.

Von den beiden Längsseiten der Grundplatten 1 werden seitliche Stoßränder 15, 16 gebildet, die nach dem Zusammensetzen der Doppelwandelemente stumpf auf den Stoßrändern der Grundplatten der jeweils benachbarten Doppelwandelemente aufliegen.

Hinter dem einen Stoßrand 15 sind entsprechend Fig. la und 1b auf die einander zugewandten Innenseiten der Grundplatten 1 über den Stoßrand 15 nach außen hinausragende plattenförmige Einhängeansätze 3 aufgesetzt, deren Plattenebene daher parallel zu den Grundplatten verläuft. Diese Einhängeansätze 3 können mit der Grundplatte 1 verklebt, verschraubt oder auf sonstige Weise verbunden sein. Der über den Stoßrand 15 nach außen hinausragende untere Stirnrand 6 der plattenförmigen Einhängeansätze 3 verläuft von der Ebene des Stoßrandes 15 aus in einem Winkel, der im Ausführungsbeispiel 45° beträgt, schräg nach unten. Während nach Fig. la die Einhängeansätze 3 als Einzelplattenstücke ausgeführt sind, zwischen denen ebenfalls mit der Grundplatte 1 verbundene Zwischenstücke 4 eingesetzt sind, sind die Einhängeansätze 3 nach Fig. lb an einer ihnen gemeinsamen Leiste 9 ausgeführt.

Wie aus den Fig. 2a und 2b ebenfalls in perspektivischer Darstellung ersichtlich, sind hinter dem anderen Stoßrand 16 Einhängeausnehmungen 7 ausgebildet, die jeweils nach oben und nach unten von zwei Plattenteilen 8 begrenzt sind. Der untere Begrenzungsrand 10 der Einhängeausnehmungen 7 verläuft in dem gleichen Winkel wie der untere Stirnrand 6 der Einhängeansätze 3 zur Mitte der Grundplatte 1 hin schräg nach unten. Die Plattenteile 8 sind ebenso wie die Einhängeansätze 3 auf die Grundplatte 1 aufgesetzt und mit dieser verklebt, verschraubt oder auf sonstige Weise verbunden. Bei der Ausführungsform aus Fig. 2a sind die Plattenteile 8 als Einzelstücke ausgeführt, wohingegen sie bei der Ausführungsform aus Fig. 2b an einer ihnen gemeinsamen Leiste 9a ausgebildet sind.

Die Doppelwandelemente können daher derart zusammengesetzt werden, daß die Einhängeansätze 3 des einen Doppelwandelementes in die Einhängeausnehmungen 7 des anderen Doppelwandelementes eingreifen, wobei die Stoßränder 15, 16 der Doppelwandelemente aufeinanderliegen. Daher sind die zusammengesetzten Doppelwandelemente fest miteinander verzahnt.

Die Lücken zwischen den rhombischen Einhängeansätzen 3 sind auf der Innenseite der Grundplatte 1 durch ebenfalls plattenförmige rhombische Zwischenstücke 4 ausgefüllt, die mit ihrem äußeren Seitenrand etwas über den Stoßrand 15 hinausragen, so daß von ihrem vorstehenden Seitenrand und den Einhängeansätzen 3 einerseits und dem Stoßrand 15 andererseits ein Falz 5 begrenzt wird. Entsprechend sind die ebenfalls rhombischen Plattenteile 8, zwischen denen die Einhängeausnehmungen 7 gebildet werden, gegen den Stoßrand 16 versetzt, so daß beim Zusammensetzen zweier Doppelwandelemente die den Stoßrand 16 bildende Längsseite der Grundplatte 1 des einen Doppelwandelementes in den Falz 5 der betreffenden Grundplatte 1 des anderen Doppelwandelementes eingreifen kann und daher die Stoßfuge zwischen den Stoßrändern 15 und 16 von innen her abgedeckt ist. Eine entsprechende Abdeckung erfolgt bei der Ausführungsform aus Fig. 1b mit Hilfe der mit ihrem durchlaufenden Teil über den Stoßrand 15 vorstehenden Leiste 9.

Wie links aus Fig. 3 ersichtlich ist, haben die Einhängeausnehmungen 7 eine größere lichte Höhe als die Einhängeansätze 3, wodurch sich die Einhängeansätze 3 leicht in die Einhängeausnehmungen 7 seitlich einführen lassen. Wie in der Fig 3 ersichtlich ist, wird ein Doppelwandelement 11 soeben in ein Doppelwandelement 12 eingepaßt, welches seinerseits bereits fest in ein Doppelwandelement 13 eingepaßt ist.

Beim Einpassen des Doppelwandelements 11 in das Doppelwandelement 12 wird das Doppelwandelement 11 z.B. mit Hilfe eines Baukrans angehoben und mit den Einhängeansätzen 3 seitlich in die Einhängeausnehmungen 7 des anderen Doppelwandelementes 12 eingeführt und danach abgesenkt, so daß die Einhängeansätze 3 auf den unteren Begrenzungsrändern 10 der Einhängeausnehmungen 7 nach unten und in diese hineingleiten, bis die Stoßränder 15 und 16 der Grundplatten 1 der Doppelwandelemente 11, 12 aufeinandertreffen. In dieser Position sind die Doppelwandelemente formschlüssig miteinander verzahnt, wie links aus Fig. 3 für die Doppelwandelemente 12 und 13 gezeigt ist. Zusätzlich können die einzelnen Doppelwandelemente miteinander verklebt oder auf sonstige Weise aneinander fixiert werden, insbesondere zu einem vorgefertigten großflächigen Wandelement zusammengebaut werden.

Bei der Ausführungsform aus den Fig. 3 und 4 sind im übrigen die Einhängeansätze 3 und die Einhängeausnehmungen 7 jeweils an einer Leiste 9 bzw. 9a ausgebildet, die auf die Innenseite der Grundplatten 1 aufgesetzt ist.

## Patentansprüche

1. Wandelement zum Erstellen einer Wand, insbesondere einer großflächigen Schalungswand, aus einer Mehrzahl von Wandelementen, die mit ihren seitlichen Stoßrändern (15, 16) stumpf aneinanderstoßen, wobei das Wandelement eine im Einbauzustand vertikale Grundplatte (1) mit geraden und zueinander parallelen seitlichen (15, 16) Stoßrändern an den Längsseiten der Grundplatte (1) aufweist, wobei in Ansicht auf die Grundplatte (1) hinter dem einen Stoßrand (15) an der einen Längsseite der Grundplatte (1) ein über diesen seitlich hinausstehender plattenförmiger Einhängeansatz (3) ausgebildet ist und hinter dem anderen Stoßrand (16) an der anderen Längsseite der Grundplatte (1) eine an den Einhängeansatz (3) angepaßte Einhängeausnehmung (7) ausgebildet ist, wobei der untere Stirnrand (6) des Einhängeansatzes (3) sowie der untere Begrenzungsrand (10) der Einhängeausnehmung (7) im gleichen spitzen Winkel zu dem jeweiligen Stoßrand (15, 16) von diesem aus im Einbauzustand schräg nach unten verlaufen, derart daß das Wandelement mit dem Einhängeansatz (3) seiner Grundplatte (1) in die Einhängeausnehmung (7) der Grundplatte (1) eines anderen gleichartigen Wandelementes bis zum Aufeinandertreffen der einander benachbarten Stoßränder (15, 16) der beiden Wandelemente gleitend einhängbar ist, dadurch gekennzeichnet, daß im Abstand von der Grundplatte (1) parallel zu dieser eine zu dieser identisch ausgebildete zweite Grundplatte (1) angeordnet ist, wobei die an beiden Grundplatten (1) in Ansicht auf die Grundplatten (1) hinter diesen befindlichen Einhängeansätze (3) und Einhängeausnehmungen (7) einander zugewandt sind und unter Ausbildung des Doppelwandelementes zusammengehalten sind und die Einhängeeinsätze (3) und die Einhängeausnehmungen (7) der Grundplatten (1) jeweils an der gleichen Längsseite der beiden Grundplatten (1) ausgebildet sind.

2. Wandelement nach Anspruch 1, dadurch gekennzeichnet, daß der Einhängeansatz (3) und die Einhängeausnehmung (7) gegen die Ebene des jeweiligen Stoßrandes (15, 16) seitlich versetzt sind.

3. Wandelement nach Anspruch 1 oder 2, dadurch gekennzeichnet, daß der Einhängeansatz (3) und die Einhängeausnehmung (7) begrenzende Plattenteile (8) in Ansicht auf die Grundplatten (1) hinter diesen auf diese aufgesetzt sind.

4. Wandelement nach Anspruch 3, dadurch gekennzeichnet, daß der Einhängeansatz (3) und/oder die Einhängeausnehmung (7) jeweils an einer Leiste (9, 9a) ausgebildet sind.

5. Wandelement nach einem der Ansprüche 1 bis 4, dadurch gekennzeichnet, daß jede der beiden Längsseiten der Grundplatte (1) eine Mehrzahl von Einhängeansätzen (3) bzw. Einhängeausnehmungen (7) aufweist.

6. Wandelement nach Anspruch 5, dadurch gekennzeichnet, daß die Verteilungsdichte der Einhängeansätze (3) bzw. Einhängeausnehmungen (7) im unteren Bereich des Wandelements größer ist als in dessen oberem Bereich.

7. Wandelement nach einem der Ansprüche 1 bis 6, dadurch gekennzeichnet, daß die parallel zu den Stoßrändern (15, 16) gemessene Höhe der Einhängeausnehmung (7) größer als die betreffende Höhe des Einhängeansatzes (3) ist.

8. Wandelement nach einem der Ansprüche 1 bis 7, dadurch gekennzeichnet, daß es im wesentlichen aus einem zementgebundenen Material, aus Rigips oder aus Holz hergestellt ist.

9. Wand aus mehreren Wandelementen nach einem der Ansprüche 1 bis 7, bei welcher die Wandelemente zu einer vorgefertigten großflächigen Doppelwand zusammengesetzt und miteinander verbunden sind.

## Claims

1. Wall element for constructing a wall, in particular a large-area shuttering wall, comprising a plurality of wall elements that abut one another with their lateral butt edges (15, 16), the wall element having a base panel (1) that is vertical in the installed position with straight lateral butt edges (15, 16) parallel with one another at the long sides of the base panel (1), wherein, looking at the base panel (1), behind the one butt edge (15) at the one long side of the base panel (1) there is formed a plate-like lock-in projection (3) projecting laterally beyond that butt edge, and behind the other butt edge (16) on the other long side of the base panel (1) there is formed a coupling recess (7) matched to the lock-in projection (3), wherein the lower end edge (6) of the coupling projection (3) and the lower limiting edge (10) of the coupling recess (7) in the installed state run obliquely downwards, starting from the butt edge, at the same acute angle to the respective butt edge (15, 16), so that by means of the coupling projection (3) of its base panel (1) the wall element is slideably insertable in the recess (7) of the base panel (1) of another identical wall element until the adjoining butt edges (15, 16) of the two wall elements meet one another, characterised in that spaced from and parallel with the base panel (1) there is arranged a second base panel (1) of identical construction, wherein the coupling projections (3) and coupling recesses (7) located on the two base panels, which projections and recesses are arranged behind said panels when looking at the base panels (1), face each other and are held together to form the double wall element, and the coupling inserts (3) and the coupling recesses (7) of the base panels (1) are formed on the same long side of a respective one of the two base panels (1).

2. Wall element according to claim 1, characterised in that the coupling projection (3) and the coupling recess (7) are laterally offset with respect to the plane of the respective butt edge (15, 16).

3. Wall element according to claim 1 or 2, characterised in that panel parts (8) defining the coupling projection (3) and the coupling recess (7) are mounted, when looking at the base panels (1), behind and on said base panels.

4. Wall element according to claim 3, characterised in that the coupling projection (3) and/or the coupling recess (7) is formed on a respective strip (9, 9a).

5. Wall element according to any one of claims 1 to 4, characterised in that each of the two long sides of the base panel (1) has a plurality of coupling projections (3) and coupling recesses (7) respectively.

6. Wall element according to claim 5, characterised in that the distribution density of the coupling projections (3) and coupling recesses (7) in the lower region of the wall element is greater than in the upper region thereof.

7. Wall element according to any one of claims 1 to 6, characterised in that the height of the coupling recess (7) measured parallel to the butt edges (15, 16) is greater than the respective height of the coupling projection (3).

8. Wall element according to any one of claims 1 to 7, characterised in that it is manufactured substantially from a cement-bonded material, from rigid gypsum panel or from timber.

9. Wall comprising several wall elements according to any one of claims 1 to 7, in which the wall elements are assembled and joined to one another to form a prefabricated large-area double wall.

## Revendications

1. Elément de paroi pour la construction d'un mur ou d'une paroi, en particulier d'une paroi à écailles de grande surface, à partir d'une pluralité d'éléments de paroi, qui viennent s'imbriquer les uns dans les autres en bout, par leurs bords latéraux de jointure (15, 16), l'élément de paroi comprenant une plaque de base (1) disposée verticalement à l'état monté et munie de bords latéraux de jointure (15, 16), droits et parallèles les uns aux autres sur les côtés longs de la plaque de base (1), dans lequel élément est formé en saillie sur la plaque de base (1), derrière l'un des bords de jointure (15) et sur l'un des côtes longs de la plaque de base (1), un prolongement de suspension (3) en forme de plaque et faisant saillie à l'extérieur, et est formée, derrière l'autre bord de jointure (16) et sur l'autre côté long de la plaque de base (1), une cavité de suspension (7) adaptée au prolongement de suspension (3), le bord frontal inférieur (6) du prolongement de suspension (3), ainsi que le bord inférieur de délimitation (10) de la cavité de suspension (7) se développant en faisant le même angle aigu par rapport au bord de jointure correspondant (15, 16), inclinés vers le bas à partir de ce bord, à l'état monté, de telle façon que l'élément de paroi soit susceptible d'être suspendu par le prolongement de suspension (3) de sa plaque de base (1) dans la cavité de suspension (7) de la plaque de base (1) d'un autre élément de paroi de même type, jusqu'à l'interpénétration par glissement des bords de jointure (15, 16) voisins l'un de l'autre des deux éléments de paroi, caractérisé en qu'à distance de la plaque de base (1) est disposée parallèlement à celle-ci une deuxième plaque de base (1) réalisée identiquement à la première plaque de base, en ce que les prolongements de suspension (3) et les cavités de suspension (7) prévues sur les deux plaques de base (1) en projection sur les plaques de base (1) et se trouvant derrière ces plaques, sont tournées l'un vers l'autre et, après réalisation de l'élément à double paroi, sont retenues ensemble, et en ce que les inserts de suspension (3) et les cavités de suspension (7) des plaques de base (1) sont réalisés chacun sur le même côté long des deux plaques de base (1).

2. Elément de paroi selon la revendication 1, caractérisé en ce que le prolongement de suspension (3) et la cavité de suspension (7) sont décalés latéralement par rapport au plan de chacun des bords de jointure (15,16).

3. Elément de paroi selon la revendication 1 ou 2, caractérisé en ce que le prolongement de suspension (3') et la partie de plaque (3) délimitant et la cavité de suspension (7) et faisant saillie par rapport aux plaques de base (1) derrière celles-ci, sont appliquées sur ces plaques de base.

4. Elément de paroi selon la revendication 3, caractérisé en ce que le prolongement de suspension (3) et/ou la cavité de suspension (7) sont réalisés chacun sur un listel ou barrette (9, 9a).

5. Elément de paroi selon l'une des revendications 1 à 4, caractérisé en ce que chacun des deux côtés longs de la plaque de base comporte une pluralité de prolongements de suspension (3), ou respectivement, de cavités de suspension (7).

6. Elément de paroi selon la revendication 5, caractérisé en ce que la densité de répartition des prolongements de suspension (3), ou respectivement, des cavités de suspension (7), est plus grande dans la zone inférieure de l'élément de paroi que dans la zone supérieure de l'élément de paroi.

7. Elément de paroi selon l'une des revendications 1 à 6, caractérisé en ce que la hauteur de la cavité de suspension (7), mesurée parallèlement aux bords de jonction (15, 16), est plus grande que la hauteur correspondante du prolongement de suspension (3).

8. Elément de paroi selon l'une des revendications 1 à 7 en ce qu'il est réalisé, pour l'essentiel, en un matériau lié au ciment (mortier durci), en plâtre moulé ou en bois.

9. Paroi constituée de plusieurs éléments de paroi, selon l'une des revendications 1 à 7, dans laquelle les éléments de paroi sont assemblés et reliés les uns aux autres en une double paroi de grande surface et préfabriquée.
